# FASCICULE DE BREVET EUROPEEN

(11) **EP 4 105 378 B1**
(45) Date de publication et mention de la délivrance du brevet: **10.12.2025**
(21) Numéro de dépôt: 22178188.3
(22) Date de dépôt: 09.06.2022
(51) Int. Cl.: D06F 73/00, D06F 75/10

(54) **APPAREIL DE DEFROISSAGE PORTATIF COMPRENANT UNE POIGNEE RENFERMANT UN CONDUIT DE VAPEUR**
TRAGBARES ENTKNITTERUNGSGERÄT MIT EINEM GRIFF, DER EINE DAMPFLEITUNG UMSCHLIESST
PORTABLE CREASE REMOVAL DEVICE COMPRISING A HANDLE CONTAINING A STEAM CONDUIT

(30) Priorité: 16.06.2021 FR 2106375
(43) Date de publication de la demande: 21.12.2022
(73) Titulaire: SEB S.A., 69130 Ecully (FR)
(72) Inventeur: LOPRETE, Stéphane, 38460 VERNA (FR); LAUCHET, Nicolas, 38200 VIENNE (FR)
(74) Mandataire: SEB Développement

(56) Documents cités:
- EP-A1- 2 455 540
- CN-U- 204 455 667
- US-A1- 2017 275 809

## Description

### Domaine technique

La présente invention se rapporte au domaine des appareil de défroissage portatif comprenant une poignée, une tête d'émission de vapeur reliée à une extrémité supérieure de la poignée et une embase reliée à une extrémité inférieure de la poignée dans lesquelles l'embase comporte un générateur de vapeur et la poignée comprend un conduit de vapeur reliant le générateur de vapeur à moins un trou de sortie de vapeur ménagé sur la tête.

### Etat de la technique

Il est connu de la demande de brevet CN106801324, un appareil de défroissage portatif comprenant une tête d'émission de vapeur reliée à une extrémité supérieure de la poignée, la tête d'émission de vapeur comportant une face de traitement, munie d'orifices de sortie de vapeur, destinée à venir verticalement en regard d'un vêtement à défroisser lorsque l'appareil est tenu avec sa poignée orientée sensiblement verticalement. L'appareil divulgué dans ce document comprend une chambre de vaporisation ménagée dans l'embase et relié à la tête par un conduit de vapeur passant dans la poignée.

Un tel appareil présente l'avantage de posséder un générateur de vapeur qui est disposé dans l'embase de sorte que l'équilibre des masses ainsi procuré offre une bonne ergonomie d'utilisation. En effet, le poids du générateur étant situé sous la poignée, ce dernier ne génère pas un couple ayant tendance à tordre le poignet de l'utilisateur lorsque l'appareil est maintenu verticalement.

Cependant, un tel appareil nécessite le passage d'un conduit de vapeur à l'intérieur de la poignée qui a tendance à chauffer la poignée. Le document EP 2 455 540 A1 présente un autre appareil de défroissage.

### Résumé de l'invention

La présente invention vise à remédier à cet inconvénient.

A cet effet, l'invention a pour objet un appareil électroménager de défroissage portatif comportant un corps comprenant une poignée et une tête d'émission de vapeur reliée à une extrémité supérieure de la poignée, la tête d'émission de vapeur comportant une face de traitement, munie d'au moins un trou de sortie de vapeur, destinée à venir en regard d'un vêtement à défroisser, la poignée comprenant une paroi destinée à être saisie par la main de l'utilisateur et renfermant un conduit de vapeur relié audit au moins un trou de sortie de vapeur, caractérisé en ce que le corps de l'appareil électroménager comprend au moins une première paire d'ouvertures configurées pour pouvoir générer un refroidissement de la poignée par convection thermique.

La solution apportée par la présente invention est basée sur un refroidissement de la poignée par une convection thermique, à savoir par un mouvement de l'air dans un plan vertical. Cette convexion thermique permet donc un transfert de chaleur au moyen d'un déplacement d'un fluide, tel que l'air, dans un plan vertical. Autrement dit, l'appareil comprend au moins un orifice inférieur et un orifice supérieur placés à deux altitudes différentes, de sorte à permettre l'installation par convection d'un flux d'air qui refroidira la poignée.

L'appareil peut en outre présenter une ou plusieurs des caractéristiques suivantes, prises seules ou en combinaison.

La première paire d'ouvertures comprend au moins un orifice inférieur d'aération configuré pour permettre l'introduction d'un flux d'air frais à l'intérieur du corps et au moins un orifice supérieur d'aération configuré pour permettre l'évacuation des calories générées par le générateur de vapeur, l'orifice supérieur d'aération étant agencé dans la tête et étant avantageusement séparé de l'orifice inférieur d'aération par une différence d'altitude d'au moins 5 cm lorsque la face de traitement est disposée verticalement avec la poignée orientée vers le bas.

Par poignée orientée vers le bas, on entend que la poignée se trouve avec son extrémité inférieure la plus basse possible tout en ayant la face de traitement dans un plan vertical.

Selon une caractéristique avantageuse de l'invention, le corps comporte une embase reliée à une extrémité inférieure de la poignée et renfermant un générateur de vapeur, l'orifice inférieur d'aération étant agencé dans l'embase. Selon une caractéristique avantageuse de l'invention, la tête d'émission de vapeur comporte un canal traversant qui débouche sur la face de traitement et permet un accès visuel à travers la tête d'émission de vapeur, l'orifice supérieur d'aération étant ménagé dans le canal traversant.

Selon une caractéristique avantageuse de l'invention, la poignée renferme un manchon s'étendant autour du conduit de vapeur pour limiter le transfert thermique entre la paroi de la poignée et le conduit de vapeur.

Un tel manchon forme une barrière thermique autour du conduit de vapeur qui limite le transfert thermique et donc l'échauffement de la poignée.

Selon une caractéristique avantageuse de l'invention, le manchon est constitué par une pièce rapportée à l'intérieur de la poignée.

Une telle caractéristique permet de limiter le transfert thermique s'établissant par conduction entre le manchon et la poignée.

Selon une caractéristique avantageuse de l'invention, le manchon est réalisé en matériau plastique.

Selon une caractéristique avantageuse de l'invention, la première paire d'ouvertures génère, par convection, un premier flux d'air s'écoulant dans la poignée, à l'intérieur du manchon et le corps comporte une deuxième paire d'ouvertures qui génère un deuxième flux d'air, s'écoulant dans la poignée, à l'extérieur du manchon.

Selon une caractéristique avantageuse de l'invention, la deuxième paire d'ouverture comporte au moins une ouverture inférieure d'aération ménagée dans l'embase et au moins une ouverture supérieure d'aération ménagée dans la poignée.

Selon une caractéristique avantageuse de l'invention, le corps comporte une seconde paire d'ouvertures, configurées pour pouvoir générer, par convection thermique, un refroidissement de la poignée.

Selon une caractéristique avantageuse de l'invention, la poignée comporte une gâchette devant être actionnée manuellement pour permettre l'émission de vapeur.

Selon une caractéristique avantageuse de l'invention, le corps comprend deux coquilles assemblées l'une sur l'autre et la poignée est réalisée par l'assemblage des deux coquilles du corps.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
[Fig 1] La figure 1 est une vue en perspective d'un appareil selon un mode particulier de réalisation de l'invention ;
[Fig 2] La figure 2 est une vue en perspective éclatée de l'appareil de la figure 1 ;
[Fig 3] La figure 3 est une autre vue en perspective éclatée de l'appareil de la figure 1 ;
[Fig 4] La figure 4 est une vue en coupe longitudinale de l'appareil de la figure 1.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", "haut", "bas", "avant", "arrière", "longitudinal", "transversal", employés pour décrire l'appareil portatif de défroissage font référence à cet appareil lorsqu'il repose à plat sur son embase.

La figure 1 représente un appareil portatif de défroissage à la vapeur comportant un corps 10 en matière plastique comprenant une embase 1 surmontée d'une poignée 2 et d'une tête 3 d'émission de vapeur.

L'embase 1 comprend une face inférieure 1A plane sur laquelle l'appareil peut venir reposer stablement dans une position de repos, illustrée sur la figure 1, dans laquelle l'axe longitudinal de la poignée 2 s'étend verticalement.

Comme on peut le voir sur les figures 2 et 3, le corps 10 de l'appareil comporte une coquille avant 10A et une coquille arrière 10B qui sont assemblées l'une sur l'autre et forment un corps creux dans lequel sont disposés différents composants de l'appareil.

L'embase 1 renferme un générateur de vapeur 4 et comporte classiquement un cordon d'alimentation électrique permettant son raccordement à un réseau électrique domestique.

Conformément aux figures 1 à 3, la tête 3 d'émission de vapeur présente une forme élancée s'étendant transversalement à la poignée 2 en formant préférentiellement un angle compris entre 45° et 90° par rapport à la direction longitudinale de la poignée 2.

La tête 3 d'émission de vapeur comporte une extrémité avant munie d'une plaque d'extrémité 5, avantageusement métallique, présentant une face de traitement 50 plane destinée à venir verticalement en regard d'un vêtement à défroisser et comprend un canal traversant 30 qui débouche, d'une part, sur la face de traitement 50 et, d'autre, part sur une face arrière de la tête 3.

De manière préférentielle, la face de traitement 50 et la plaque d'extrémité 5 présentent une forme générale triangulaire, le canal traversant 30 s'étendant longitudinalement à la tête d'émission de vapeur 3 en étant centrée par rapport à cette dernière.

Conformément aux figures 2 et 3, le canal traversant 30 présente une première extrémité divergente qui débouche au centre de la face de traitement 50 et une deuxième extrémité divergente qui débouche au centre de la face arrière de la tête 3. La première extrémité divergente du canal traversant 30 ainsi que la face de traitement 50 comporte plusieurs trous 51 de sortie de vapeur.

Conformément à la figure 3, la tête 3 d'émission de vapeur renferme un réservoir 6, préférentiellement disposé dans une partie arrière de la tête 3, présentant une paroi externe transparente et comporte un bouchon 60 amovible permettant le remplissage du réservoir 6.

De manière préférentielle, le générateur de vapeur 4 est alimenté par gravité en eau du réservoir 6 et comprend une chambre de vaporisation 40 instantanée ménagée dans une fonderie en aluminium renfermant, de manière connue en soi, une résistance 41 électrique dont l'alimentation est régulée au moyen d'un thermostat 42.

Le réservoir 6 est relié à la chambre de vaporisation 40 par un conduit d'alimentation 7 s'étendant à l'intérieur de la poignée 2, le conduit d'alimentation 7 étant avantageusement équipé d'un distributeur 70 permettant de contrôler le passage d'eau au travers du conduit d'alimentation 7. A titre d'exemple, le distributeur 70 peut être constitué par une soupape ramenée dans une position de fermeture du conduit d'alimentation 7 par des moyens de rappel, tel un ressort, et amenée dans une position d'ouverture du conduit d'alimentation 7 lorsqu'une pression est exercée manuellement sur une gâchette 71 disposée sur la face avant de la poignée 2.

Conformément à la figure 4, la chambre de vaporisation 40 est reliée par un conduit de vapeur 8 à une chambre de diffusion de vapeur 52 ménagée dans un corps disposé au contact thermique de la plaque d'extrémité 5, la chambre de diffusion de vapeur 52 communiquant avec les trous 51 de sortie de vapeur.

Le conduit de vapeur 8 est relié à un orifice de sortie de vapeur 41 ménagée sur une face supérieure de la chambre de vaporisation 40 et chemine verticalement au travers de la poignée 2, puis sous le réservoir 6 pour être connecté à un orifice d'entrée de la chambre de diffusion de vapeur 52.

La poignée 2, formée par l'assemblage des coquilles avant 10A et arrière 10B du corps 10, comporte une paroi, d'une épaisseur de l'ordre de 2 mn, destinée à être saisie par la main de l'utilisateur, la paroi de la poignée 2 présentant une surface interne qui délimite un volume dans lequel chemine notamment le conduit de vapeur 8 et le conduit d'alimentation 7.

Comme on peut le voir sur les figures 2 à 5, la poignée 2 comporte un manchon 9 comprenant une paroi s'étendant autour du conduit de vapeur 8, le manchon 9 comprenant une extrémité inférieure venant au contact d'un couvercle 43 qui vient recouvrir le générateur de vapeur 4 et comprenant une extrémité supérieure qui arrive au niveau de l'extrémité supérieure de la poignée 2.

De manière préférentielle, le manchon 9 comporte un corps de forme globalement tubulaire, réalisé en matériau plastique, s'étendant longitudinalement à la poignée 2, le conduit de vapeur 8 passant par une ouverture inférieure ménagée à l'extrémité inférieure du manchon 9 et par une ouverture supérieure ménagée à l'extrémité supérieure du manchon 9.

Le manchon 9 comporte, à son extrémité supérieure, une première collerette 91 qui épouse la forme de la section de passage interne à la poignée 2 et vient cloisonner l'extrémité supérieure de la poignée 2. Le manchon 9 comporte, au voisinage de son extrémité inférieure, une deuxième collerette 92 qui épouse la forme de la section de passage interne à la poignée 2 et vient cloisonner l'extrémité inférieure de la poignée 2.

Conformément à la figure 3, le conduit d'alimentation 7 est disposé à l'extérieur du manchon 9, ce dernier comprenant, au niveau de son extrémité supérieure, des plots de fixation venant sur lesquels est fixé le distributeur 70 associé à la gâchette 71.

Plus particulièrement selon l'invention, le corps 10 de l'appareil électroménager comprend une première paire d'ouvertures 101, 102 configurées pour pouvoir générer, par convection thermique, un refroidissement de la poignée 2.

Cette première paire d'ouvertures 101, 102 comprend une série d'orifices inférieurs d'aération 101 ménagés dans l'embase 1, de préférence sur sa face inférieure 1A, et une série d'orifices supérieurs d'aération 102 ménagés dans la tête 3, de préférence au niveau de la paroi du canal traversant 30.

Comme on peut le voir sur la figure 3, cette première paire d'ouvertures 101, 102 permet de générer un flux d'air, illustré par les flèches F1, qui pénètre par les orifices inférieurs d'aération 101, circule autour du générateur de vapeur 4 puis dans le manchon 9 et dans la tête 3 pour finir par s'échapper au travers des orifices supérieurs d'aération 102.

De manière avantageuse le corps 10 de l'appareil comprend également une deuxième paire d'ouvertures 201, 202 configurées pour générer, par convection thermique, un refroidissement de la poignée 2.

Cette deuxième paire d'ouvertures 201, 202 comprend une grille inférieure d'aération 201 ménagée dans l'embase 1, de préférence sur sa face inférieure 1A, et une sortie supérieure d'aération 202 ménagée dans la poignée 2, de préférence au voisinage de son extrémité supérieure.

Le fonctionnement de l'appareil va maintenant être décrit.

Lorsque l'utilisateur souhaite utiliser l'appareil, il remplit le réservoir 6 d'eau puis branche l'appareil sur le réseau électrique. La résistance 41 électrique de la chambre de vaporisation 40 est alors alimentée en courant de sorte que sa température atteint rapidement une température de consigne définie par le thermostat 42.

Lorsque l'utilisateur souhaite utiliser l'appareil, il presse sur la gâchette 71, ce qui a pour effet d'ouvrir la soupape 70 et de permettre l'écoulement d'eau au travers du conduit d'alimentation 7 vers la chambre de vaporisation 40. La vapeur produite par la chambre de vaporisation 40 s'échappe ensuite au travers du conduit de vapeur 8 en direction de la chambre de diffusion de vapeur 52 ménagée dans la tête 3 puis sort par les trous 51 de sortie de vapeur.

La présence de la première paire d'ouvertures 101, 102 permet de générer, par convexion thermique, un premier flux d'air F1 qui vient refroidir l'intérieur du corps 10 et notamment l'intérieur du manchon 9 s'étendant le long de la poignée 2, les orifices supérieurs d'aération 102 permettant l'évacuation des calories générées par le générateur de vapeur 4 et les orifices inférieurs d'aération 101 permettant l'introduction d'un flux d'air frais à l'intérieur du corps 10. L'établissement d'un tel flux d'air permet ainsi éviter un échauffement trop important des parois de la poignée 2 et permet d'éviter à l'utilisateur d'avoir une sensation désagréable, voire de se bruler.

La présence de la deuxième paire d'ouvertures 201, 202 présente l'avantage de générer, par convexion thermique, un second flux d'air F2 qui vient également refroidir l'intérieur du corps 10 et notamment l'espace situé à l'extérieur du manchon 9, la sortie supérieure d'aération 202 permettant l'évacuation d'un flux d'air chaud et la grille inférieure d'aération 201 permettant l'introduction d'un flux d'air frais à l'intérieur du corps 10.

L'établissement d'un tel flux d'air contribue également à éviter un échauffement trop important des parois de la poignée 2.

Enfin, la présence du manchon 9 autour du conduit de vapeur 8 présente l'avantage de former une barrière thermique qui limite le transfert thermique entre la poignée 2 et le conduit de vapeur. Un tel manchon 9 permet donc de limiter l'échauffement de la poignée 2 et d'éviter un refroidissement du conduit de vapeur 8 au niveau de la poignée 2.

L'appareil ainsi réalisé présente ainsi l'avantage de permettre une ergonomie d'utilisation améliorer en limitant l'échauffement de la poignée.

Bien entendu, l'invention n'est nullement limitée au mode de réalisation décrit et illustré qui n'a été donné qu'à titre d'exemple.

Ainsi, dans une variante de réalisation non représentée, la chambre de vaporisation instantanée pourra être remplacée par un générateur de vapeur sous pression muni d'un orifice sortie équipé d'une vanne permettant de contrôler l'émission de vapeur au travers du conduit de vapeur, l'ouverture de la vanne étant alors pilotée par la gâchette. Dans cette variante de réalisation, le générateur de vapeur pourra être alimentée en eau au moyen d'une pompe reliée au réservoir.

## Revendications

1. Appareil électroménager de défroissage portatif comportant un corps (10) comprenant une poignée (2) et une tête (3) d'émission de vapeur reliée à une extrémité supérieure de la poignée (2), la tête (3) d'émission de vapeur comportant une face de traitement (50), munie d'au moins un trou (51) de sortie de vapeur, destinée à venir verticalement en regard d'un vêtement à défroisser, ladite poignée (2) comprenant une paroi destinée à être saisie par la main de l'utilisateur et renfermant un conduit de vapeur (8) relié audit au moins un trou (51) de sortie de vapeur, le corps (10) de l'appareil électroménager comprend au moins une première paire d'ouvertures (101, 102), **caractérisé en ce que** la première paire d'ouvertures (101, 102) est configurée pour générer, par convection thermique, un refroidissement de la poignée (2), la première paire d'ouvertures (101, 102) comprenant au moins un orifice inférieur d'aération (101) configuré pour permettre l'introduction d'un flux d'air frais à l'intérieur du corps (10) et au moins un orifice supérieur d'aération (102) configuré pour permettre l'évacuation des calories générées par le générateur de vapeur (4), et **en ce que** l'orifice supérieur d'aération (102) est agencé dans la tête (3) et est séparé de l'orifice inférieur d'aération (101) par une différence d'altitude lorsque la face de traitement (50) est disposée verticalement avec la poignée (2) orientée vers bas.

2. Appareil selon la revendication 1, **caractérisé en ce que** l'orifice supérieur d'aération (102) est séparé de l'orifice inférieur d'aération (101) par une différence d'altitude d'au moins 5 cm lorsque la face de traitement (50) est disposée verticalement avec la poignée (2) orientée vers bas.

3. Appareil selon la revendication 2, **caractérisé en ce que** le corps (10) comporte une embase (1) reliée à une extrémité inférieure de la poignée (2) et renfermant un générateur de vapeur (4), l'orifice inférieur d'aération (101) étant agencé dans l'embase (1).

4. Appareil selon l'une quelconque des revendications 2 à 3, **caractérisé en ce que** la tête (3) d'émission de vapeur comporte un canal traversant (30) qui débouche sur la face de traitement (50) et permet un accès visuel à travers la tête (3) d'émission de vapeur, et **en ce que** l'orifice supérieur d'aération (102) est ménagé dans ledit canal traversant (30).

5. Appareil selon l'une quelconque des revendications 1 à 4, **caractérisé en ce que** la poignée (2) renferme un manchon (9) s'étendant autour du conduit de vapeur (8) pour limiter le transfert thermique entre la paroi de la poignée (2) et le conduit de vapeur (8).

6. Appareil selon la revendication 5, **caractérisé en ce que** la première paire d'ouvertures (101, 102) génère, par convection, un premier flux d'air s'écoulant dans la poignée (2), à l'intérieur du manchon (9) et **en ce que** le corps (10) comporte une deuxième paire d'ouvertures (201, 202) qui génère un deuxième flux d'air, s'écoulant dans la poignée (2), à l'extérieur du manchon (9).

7. Appareil selon la revendication 6, **caractérisé en ce que** la deuxième paire d'ouverture (201, 202) comporte au moins une ouverture inférieure d'aération (201) ménagée dans l'embase (1) et au moins une ouverture supérieure d'aération (202) ménagée dans la poignée (2).

8. Appareil selon l'une quelconque des revendications 1 à 5, **caractérisé en ce que** le corps (10) comporte une seconde paire d'ouvertures (201, 202), configurées pour pouvoir générer, par convection thermique, un refroidissement de la poignée (2).

9. Appareil selon l'une quelconque des revendications 1 à 8, **caractérisé en ce que** le corps (10) comprend deux coquilles (10A, 10B) assemblées l'une sur l'autre et **en ce que** la poignée (2) est réalisée par l'assemblage des deux coquilles (10A, 10B).

10. Appareil selon l'une quelconque des revendications 1 à 9, **caractérisé en ce que** la poignée (2) comporte une gâchette (71) devant être actionnée manuellement pour permettre l'émission de vapeur et **en ce que** la gâchette (71) est fixée sur le manchon (9).

## Patentansprüche

1. Tragbares Haushaltsgerät zum Entknittern, das ein Gehäuse (10) beinhaltet, der einen Griff (2) und einen Dampfaustrittskopf (3) umfasst, der mit einem oberen Ende des Griffes (2) verbunden ist, wobei der Dampfaustrittskopf (3) eine Behandlungsfläche (50) beinhaltet, die mit mindestens einem Dampfaustrittsloch (51) versehen ist, die dazu bestimmt ist, vertikal gegenüber ein zu entknitterndes Kleidungsstück zu gelangen, wobei der Griff (2) eine Wand umfasst, die dazu bestimmt ist, von der Hand des Benutzers ergriffen zu werden, und eine Dampfleitung (8) einschließt, die mit mindestens einem Dampfaustrittsloch (51) verbunden ist, wobei das Gehäuse (10) des Haushaltsgerätes mindestens ein erstes Öffnungspaar (101, 102) umfasst, **dadurch gekennzeichnet, dass** das erste Öffnungspaar (101, 102) konfiguriert ist, um durch Wärmekonvektion eine Kühlung des Griffs (2) zu erzeugen, wobei das erste Öffnungspaar (101, 102) mindestens eine innere Lüftungsöffnung (101) umfasst, die konfiguriert ist, um das Einbringen eines Frischluftstroms ins Innere des Gehäuse (10) zu ermöglichen, und mindestens eine obere Lüftungsöffnung (102), die konfiguriert ist, um das Ausbringen der vom Dampfgenerator (4) erzeugten Kalorien zu ermöglichen, und dadurch, dass die obere Lüftungsöffnung (102) im Kopf(3) angeordnet ist, und von der unteren Lüftungsöffnung (101) durch einen Höhenunterschied getrennt ist, wenn die Behandlungsfläche (50) vertikal mit dem nach unten ausgerichteten Griff (2) angeordnet ist.

2. Gerät nach Anspruch 1, **dadurch gekennzeichnet, dass** die obere Lüftungsöffnung (102) von der unteren Lüftungsöffnung (101) um einen Höhenunterschied von mindestens 5 cm getrennt ist, wenn die Behandlungsfläche (50) vertikal mit dem nach unten ausgerichteten Griff (2) angeordnet ist.

3. Gerät nach Anspruch 2, **dadurch gekennzeichnet, dass** das Gehäuse (10) eine Grundplatte (1) beinhaltet, die mit einem unteren Ende des Griffs (2) verbunden ist und einen Dampfgenerator (4) einschließt, wobei die untere Lüftungsöffnung (101) in der Grundplatte (1) angeordnet ist.

4. Gerät nach einem der Ansprüche 2 bis 3, dadurch, dass der Dampfaustrittskopf (3) einen durchgehenden Kanal (30) beinhaltet, der in die Behandlungsfläche (50) mündet und einen visuellen Zugang durch den Dampfaustrittskopf (3) hindurch ermöglicht, und dadurch, dass die obere Lüftungsöffnung (102) im durchgehenden Kanal (30) eingerichtet ist.

5. Gerät nach einem der Ansprüche 1 bis 4, **dadurch gekennzeichnet, dass** der Griff (2) eine Muffe (9) einschließt, die sich um die Dampfleitung (8) herum erstreckt, um die Wärmeübertragung zwischen der Wand des Griffs (2) und der Dampfleitung (8) zu begrenzen.

6. Gerät nach Anspruch 5, **dadurch gekennzeichnet, dass** das erste Öffnungspaar (101, 102) durch Konvektion einen ersten Luftstrom erzeugt, der im Griff (2), im Inneren der Muffe (9) strömt, und dadurch, dass das Gehäuse (10) ein zweites Öffnungspaar (201, 202) beinhaltet, das einen zweiten Luftstrom erzeugt, der im Griff (2), außerhalb der Muffe (9) strömt.

7. Gerät nach Anspruch 6, **dadurch gekennzeichnet, dass** das zweite Öffnungspaar (201, 202) mindestens eine untere Lüftungsöffnung (201), die in der Grundplatte (1) eingerichtet ist, und mindestens eine obere Lüftungsöffnung (202) beinhaltet, die im Griff (2) eingerichtet ist.

8. Gerät nach einem der Ansprüche 1 bis 5, **dadurch gekennzeichnet, dass** das Gehäuse (10) ein zweites Öffnungspaars (201, 202) beinhaltet, das konfiguriert ist, um durch Wärmekonvektion eine Kühlung des Griffs (2) zu erzeugen.

9. Gerät nach einem der Ansprüche 1 bis 8, **dadurch gekennzeichnet, dass** das Gehäuse (10) zwei Schalen (10A, 10B) umfasst, die aufeinander zusammengesetzt sind, und dadurch, dass der Griff (2) durch Zusammensetzen der beiden Schalen (10A, 10B) hergestellt wird.

10. Gerät nach einem der Ansprüche 1 bis 9, **dadurch gekennzeichnet, dass** der Griff (2) einen Auslöser (71) beinhaltet, der von Hand zu betätigen ist, um das Austreten von Dampf zu ermöglichen, und dadurch, dass der Auslöser (71) an der Muffe (9) befestigt ist.

## Claims

1. Portable crease removal household device comprising a body (10) comprising a handle (2) and a steam emission head (3) connected to an upper end of the handle (2), the steam emission head (3) comprising a treatment face (50), provided with at least one steam outlet hole (51), intended to vertically face a garment to have its creases removed, said handle (2) comprising a wall intended to be held by the hand of the user and containing a steam conduit (8) connected to said at least one steam outlet hole (51), the body (10) of the household device comprises at least one first pair of openings (101, 102), **characterized in that** the first pair of openings (101, 102) is configured to generate, by thermal convection, a cooling of the handle (2), the first pair of openings (101, 102) comprising at least one lower aeration orifice (101), configured to enable the introduction of a fresh air flow inside the body (10) and at least one upper aeration orifice (102), configured to enable the discharging of calories generated by the steam generator (4), and **in that** the upper aeration orifice (102) is arranged in the head (3) and is separated from the lower aeration orifice (101) by an altitude difference, when the treatment face (50) is disposed vertically with the handle (2) oriented downwards.

2. Device according to claim 1, **characterized in that** the upper aeration orifice (102) is separated from the lower aeration orifice (101) by an altitude difference of at least 5cm, when the treatment face (50) is disposed vertically with the handle (2) oriented downwards.

3. Device according to claim 2, **characterized in that** the body (10) comprises a base (1) connected to a lower end of the handle (2) and containing a steam generator (4), the lower aeration orifice (101) being arranged in the base (1).

4. Device according to any one of claims 2 to 3, **characterized in that** the steam emission head (3) comprises a through channel (30) which opens onto the treatment face (50) and enables a visual access through the steam emission head (3), and **in that** the upper aeration orifice (102) is provided in said through channel (30).

5. Device according to any one of claims 1 to 4, **characterized in that** the handle (2) contains a sleeve (9) extending around the steam conduit (8) to limit the thermal transfer between the wall of the handle (2) and the steam conduit (8).

6. Device according to claim 5, **characterized in that** the first pair of openings (101, 102) generates, by convection, a first air flow flowing in the handle (2), inside the sleeve (9) and **in that** the body (10) comprises a second pair of openings (201, 202) which generates a second air flow, flowing in the handle (2), outside of the sleeve (9).

7. Device according to claim 6, **characterized in that** the second pair of openings (201, 202) comprises at least one lower aeration opening (201) provided in the base (1) and at least one upper aeration opening (202) provided in the handle (2).

8. Device according to any one of claims 1 to 5, **characterized in that** the body (10) comprises a second pair of openings (201, 202), configured to be able to generate, by thermal convection, a cooling of the handle (2).

9. Device according to any one of claims 1 to 8, **characterized in that** the body (10) comprises two shells (10A, 10B), assembled on one another, and **in that** the handle (2) is produced by assembling the two shells (10A, 10B).

10. Device according to any one of claims 1 to 9, **characterized in that** the handle (2) comprises a trigger (71) needing to be actuated manually to enable the emission of steam, and **in that** the trigger (71) is fixed on the sleeve (9).
